# EUROPÄISCHE PATENTSCHRIFT

(11) **EP 4 026 200 B1**
(45) Veröffentlichungstag und Bekanntmachung des Hinweises auf die Patenterteilung: **24.09.2025**
(21) Anmeldenummer: 20788751.4
(22) Anmeldetag: 07.10.2020
(51) Int. Cl.: H01Q 1/44, H01Q 13/18, F21S 8/04, F21V 23/04, H01Q 13/16, F21Y 115/10

(54) **LEUCHTE MIT DATENÜBERTRAGUNGSFUNKTION**
LUMINAIRE HAVING A DATA TRANSMISSION FUNCTION
LUMINAIRE AYANT UNE FONCTION DE TRANSMISSION DE DONNÉES

(30) Priorität: 07.10.2019 DE 102019126868
(43) Veröffentlichungstag der Anmeldung: 13.07.2022
(73) Patentinhaber: Tridonic GmbH & Co. KG, 6851 Dornbirn (AT)
(72) Erfinder: KOCH, Patrik, Yves, 6850 Dornbirn (AT); LOCHMANN, Frank, 6850 Dornbirn (AT); SCHERTLER, Markus, 6850 Dornbirn (AT); SCHNELL, Patrick, 6850 Dornbirn (AT); SIMMA, Lukas, 6850 Dornbirn (AT); WALCH, Patrick, 6850 Dornbirn (AT); MAYRHOFER, Markus, 6850 Dornbirn (AT); ZENGERLE, Thomas, 6850 Dornbirn (AT)
(74) Vertreter: Beder, Jens
(86) Internationale Anmeldenummer: PCT/EP2020/078065
(87) Internationale Veröffentlichungsnummer: WO 2021/069473

(56) Entgegenhaltungen:
- WO-A1-2015/024917
- WO-A1-2018/158096
- US-A1- 2014 218 913
- US-A1- 2016 069 551
- US-A1- 2016 072 176

## Beschreibung

Die Erfindung betrifft eine Leuchte, mittels der Daten oder Steuersignale kabellos übertragen werden können.

In der Gebäudeautomation empfangen Steuereinrichtungen Signale von Sensoren und senden Steuersignale an Leuchten oder andere Geräte über Kabel oder mittels kabelloser Übertragungsverfahren.

Die WO 2012/089355 A1 offenbart ein Sicherheits- bzw. Notbeleuchtungssystem, bei dem eine Steuereinrichtung Funksignale für die Durchführung der vorgeschriebenen regelmäßigen Funktionsprüfungen an die Sicherheitsleuchten direkt oder mittels Repeater überträgt.

Ein Beleuchtungssystem, bei dem Deckenleuchten mit einem Funknetzwerkmodul ausgestattet sind, um für WLAN-fähige Geräte einen Internet-Zugang bereitstellen, ist in der DE 10 2011 007 416 A1 offenbart.

Weitere aus dem Stand der Technik bekannte Beleuchtungssysteme sind in der US 2016/072176 A1, der US 2016/069551 A1, sowie der WO 2018/158096 A1 veröffentlicht.

Moderne Leuchten weisen in der Regel Betriebsgeräte/Konverter auf, welche den für das Leuchtmittel notwendigen Strom bzw. die Betriebsspannung für das Leuchtmittel bereitstellen, die Funktion des Leuchtmittels überwachen und ein Dimmen oder Ändern der Lichtfarbe ermöglichen. Zusätzlich können Betriebsgeräte mit einem Netzwerk zur Steuerung mehrerer Komponenten eines Beleuchtungssystems verbindbar sein, über das sie Befehle und/oder Parameter für die Steuerung bzw. den Betrieb des Leuchtmittels empfangen und Statusmeldungen senden. Die Übertragung der Steuersignale und Daten erfolgt zunehmend kabellos insbesondere mit WIFI- oder Bluetooth -Anwendungen.

Problematisch dabei ist es, dass die für die Datenübertragung erforderliche Antenne in der Regel am Betriebsgerät angeordnet ist und ein Integrieren des Betriebsgeräts in einem metallischen Gehäuse einer Leuchte wegen der abschirmenden Wirkung des Gehäuses gegenüber Funksignalen nicht möglich ist. Zudem sind am Leuchtengehäuse außen angebrachte Antennen aus ästhetischen Gründen meist unerwünscht und erfordern einen Berührungsschutz. Damit müssen erhebliche Einschränkungen beim Design von Leuchten mit integrierter Funkkommunikation in Kauf genommen werden.

Der Erfindung liegt die Aufgabe zugrunde, eine Leuchte zu schaffen, die die beschriebenen Probleme löst. Aufgabe ist es insbesondere, eine Leuchte bereitzustellen, mit der Steuersignale und/oder Daten zwischen einem Betriebsgerät im Inneren der Leuchte und einem Kommunikationspartner unter Verwendung einer stabilen Funkverbindung übertragen werden können.

Diese Aufgabe wird gemäß den Merkmalen des unabhängigen Anspruchs 1 gelöst. Die Erfindung wird durch die Merkmale der abhängigen Ansprüche weitergebildet.

Gemäß der vorliegenden Erfindung weist eine Leuchte zumindest ein Leuchtmittel, ein metallisches Leuchtengehäuse und zumindest ein im Inneren des Leuchtengehäuses angeordnetes Betriebsgerät für das zumindest eine Leuchtmittel auf, wobei das Betriebsgerät eine Antenne zum Senden und/oder Empfangen eines Funksignals aufweist, und in dem Leuchtengehäuse zumindest eine Schlitzantenne ausgebildet ist, die mittels Strahlungskopplung, über einen Hohlleiter oder einem Hohlraumresonator mit der Antenne des Betriebsgeräts für die Übertragung des Funksignals außerhalb des Leuchtengehäuses gekoppelt ist. Die Schlitzantenne hat insbesondere eine Länge die der halben Wellenlänge der für die Funkübertragung verwendeten Strahlung entspricht.

Die Schlitzantenne ermöglicht eine Funkübertragung zwischen einer im Inneren der Leuchte mit metallischem Gehäuse angeordneten Antenne und einem außerhalb, von der Leuchte entfernt angeordneten Gerät und ist leicht in das metallische Leuchtengehäuse integrierbar und unauffällig bzw. als Antenne meist nicht erkennbar. Dadurch werden die Freiheitsgrade beim Design der Leuchte verbessert.

Bei der Funkübertragung können Signale für die Steuerung der Leuchte bzw. des Betriebsgeräts, Signale für die Konfigurierung der Leuchte bzw. des Betriebsgeräts und/oder Meldungen von der Leuchte bzw. des Betriebsgeräts übertragen werden.

Zusätzlich oder alternativ kann die Leuchte eine Repeater-Funktion aufweisen, bei der mittels der Schlitzantenne und dem Betriebsgerät oder einem anderen Funkgerät im Inneren der Leuchte empfangene Funksignale weitergeleitet werden und/oder als Basisstation für WLAN-fähige Geräte und/oder DECT-Telefone dienen.

Bei der Strahlungskopplung erfolgt die Kopplung der Schlitzantenne und der Antenne im Inneren der Leuchte über die Luft, wobei die elektrische Komponente des von der Antenne erzeugten elektromagnetischen Feldes im rechten Winkel zur Schlitzausrichtung auf den Schlitz bzw. den Speisepunkt auftrifft. Das so auf den Schlitz auftretende elektromagnetische Feld regt die Schlitzgeometrie zur Aussendung elektromagnetischer Strahlung mit entsprechender Frequenz an. Hierzu sind die Position und die Ausrichtung der Schlitzantenne und der im Inneren der Leuchte angeordneten Antenne aufeinander abgestimmt.

Alternativ erfolgt die Kopplung bzw. die Speisung der Schlitzantenne mittels einem Hohlleiter, der von der im Inneren der Leuchte angeordneten Antenne zur Schlitzantenne führt oder über das Leuchtengehäuse, welches einen Hohlraumresonator bildet.

Die Schlitzantenne kann eine mehrere Schlitze aufweisende Schlitzgruppenantenne sein, um eine Richtwirkung der Antenne zu erzielen.

Die Schlitzantenne kann an einer beliebigen Seite des Leuchtengehäuses angeordnet sein, sofern wobei jedoch die relative Lage der Schlitzantenne und der Antenne des Betriebsgeräts zueinander so bleiben muss, dass die Schlitzantenne in (oder nahe bei) dem Amplitudenmaximum der Antenne des Betriebsgeräts liegt. Sind die Beleuchtungsrichtung und die gewünschte Abstrahlrichtung der Schlitzantenne nahezu gleich, kann die Schlitzantenne an der Seite des Leuchtengehäuses angeordnet sein, an der das zumindest eine Leuchtmittel angeordnet ist.

Zusätzlich kann die Leuchte mehrere Leuchtmittel aufweisen, wobei die Leuchtmittel und die Schlitze alternierend nebeneinander auf der Seite des Leuchtengehäuses angeordnet sind. Die Leuchtmittel können streifenförmig angeordnete Leuchtdioden (LED) sein, wobei zwischen zwei LED-Streifen jeweils ein Schlitz der Schlitzantenne angeordnet ist. Auf diese Weise kann die Schlitzantenne sehr unauffällig integriert werden und im Bereich der LEDs eine verbesserte Luftbewegung/Kühlung ermöglichen.

Die Leuchte kann eine lichtdurchlässige Abdeckung aufweisen, welche die Schlitzantenne und das zumindest eine Leuchtmittel abdecken. Somit ist keine zusätzliche Abdeckung für die Schlitzantenne nötig, um eine hohe IP-Schutzart (Berührungsschutz, Schutz gegen Staub und Wasser) zu erreichen.

Die Schlitzlänge der Schlitzantenne kann der Hälfte oder einem Vielfachem der Hälfte der Wellenlänge des Funksignals entsprechen.

Erfindungsgemäß weist das Betriebsgerät ein Gehäuse auf, an dem die Antenne zum Senden und Empfangen des Funksignals angeordnet ist.

An zumindest zwei unterschiedlichen Seiten des Leuchtengehäuses kann jeweils zumindest eine Schlitzantenne angeordnet sein, die mittels der Strahlungskopplung, dem Hohlleiter oder dem Hohlraumresonator mit der Antenne des Betriebsgeräts gekoppelt ist.

Alternativ oder zusätzlich kann die Leuchte mehrere der Betriebsgeräte und mehrere der Schlitzantennen aufweisen, wobei jede Antenne mittels der Strahlungskopplung, dem Hohlleiter oder dem Hohlraumresonator mit einer anderen Schlitzantenne gekoppelt ist.

Der Schlitz der Schlitzantenne kann offen oder zumindest teilweise mit einem dielektrischen Füllmaterial verschlossen bzw. gefüllt sein, wobei das dielektrische Material in dem Schlitz angeordnet ist und/oder zumindest auf einer Seite des Schlitzes der Schlitzantenne (Innenseite und/oder Außenseite des Leuchtengehäuse) den Schlitz abdeckt.

Das Verschließen der Öffnung der Schlitzantenne mit einem Dielektrikum ermöglicht das Erfüllen von hohen Anforderungen bezüglich des Staub- und Spritzwasserschutzes der Leuchte. Zudem ergibt sich der physikalische Effekt, dass die Länge des Schlitzes reduziert werden kann, wobei die Größe des Effekts davon abhängt, welches Material als Dielektrikum verwendet wird. Mit dem Ausfüllen oder Abdecken des Schlitzes durch das dielektrische Material können Staubkanten auf der Außenseite der Leuchte verhindert werden.

Der Schlitz der Schlitzantenne muss keine rechteckige Form (einschließlich abgerundete Recken) aufweisen. Dies erlaubt eine leichte Integration der Schlitzantenne auch in kleinen Leuchten und Leuchten mit runden, ovalen bzw. nicht geraden Formen. Insbesondere kann der Schlitz der Schlitzantenne in seiner Haupterstreckungsrichtung zumindest teilweise parallel zu einer Kante der Leuchte verlaufen, wobei die Kante beispielsweise eine Kante des Leuchtengehäuses oder eine Kante einer lichtdurchlässigen Abdeckung der Leuchte sein kann.

Alternativ oder zusätzlich kann der Schlitz zumindest Teil eines an der Leuchte angebrachten Zeichens, wie ein Logo, eine Zahl oder ein Buchstabe sein bzw. durch seine Form zumindest einen Teil des Zeichnen darstellen.

Nachfolgend wird die Erfindung anhand der beiliegenden Zeichnungen näher erläutert. Es zeigen:
- Fig. 1: ein erstes Ausführungsbeispiel einer Leuchte gemäß der vorliegenden Erfindung,
- Fig. 2: eine Seitenansicht der in Fig. 1 gezeigten Leuchte,
- Fig. 3: einen Ausschnitt einer Anordnung von Antennenschlitzen und LEDs am Leuchtengehäuse,
- Fig. 4: ein zweites Ausführungsbeispiel einer Leuchte gemäß der vorliegenden Erfindung und
- Figuren 5a bis 5f: Schlitzantennen 2 in unterschiedlichen Formen für eine Leuchte gemäß der vorliegenden Erfindung,

Komponenten mit gleichen Funktionen sind in den Figuren mit gleichen Bezugszeichen gekennzeichnet.

Fig. 1 zeigt eine Leuchte gemäß der vorliegenden Erfindung in einer vereinfachten räumlichen Darstellung. Die Leuchte weist ein metallisches Gehäuse 1, einen in der oberen Seite des kastenförmigen Gehäuses 1 befindlichen Schlitz 2, ein an der unteren Seite der Leuchte befindliches Leuchtmittel (nicht gezeigt), eine das Leuchtmittel abdeckende lichtdurchlässige Abdeckung 3 und ein im Inneren der Leuchte angeordnetes Betriebsgerät 4 für das Leuchtmittel auf.

Das Leuchtmittel kann ein LED-Modul sein, wobei das Betriebsgerät 4 den für die LEDs nötigen Strom bereitstellt. Fig. 2 zeigt eine Seitenansicht der in Fig. 1 gezeigten Leuchte mit dem Leuchtmittel 6.

Das Betriebsgerät 4 kann zudem drahtlos Daten zur Konfiguration des Betriebsgeräts 4 (Vorgabe des maximalen Betriebsstroms und/oder der Lichttemperatur) und zur Steuerung der Leuchte (Ein-/Ausschaltbefehle oder Dimm-Pegel) von einer externen Steuereinrichtung empfangen und/oder drahtlos Informationen zur aktuellen Konfiguration und zum aktuellen Betriebsstatus an die Steuereinrichtung senden. Hierzu weist das Betriebsgerät 4 eine Antenne 5 auf, die eine Bluetooth- oder WLAN-Antenne sein kann und ein entsprechendes Funksignal abstrahlt bzw. empfängt.

Der in der oberen Seite des metallischen Gehäuses 1 befindliche und durch das metallische Gehäuse gehende Schlitz 2 bildet eine Schlitzantenne, welche von dem Funksignal des Betriebsgeräts 4 oder eines ankommenden Signals gespeist bzw. angeregt wird und dieses wiederum nach Außen (außerhalb der Leuchte) bzw. nach Innen zur Antenne 5 abstrahlt. Die Antenne 5 und die Schlitzantenne sind relativ zueinander so angeordnet, dass die von der Antenne 5 abgestrahlte elektromagnetische Strahlung ein auf den Speisepunkt der Schlitzantenne 2 im rechten Winkel auftreffendes elektrisches Feld E erzeugt (Strahlungskopplung). Die Schlitzlänge entspricht der Hälfte oder einem Vielfachem der Hälfte der Wellenlänge des Funksignals (λ/2 oder n*λ/2), was bei einer Funksignalfrequenz von 2,4 GHz einer Länge von 6,25 cm bzw. n*6,25 cm entspricht. Um eine genaue Positionierung des Betriebsgeräts zu ermöglichen und so eine effiziente Kopplung zu ermöglichen, können in der Leuchte Elemente vorgesehen sein, die die Einbaulage des Betriebsgeräts 4 festlegen. Beispielsweise sind Aufnahmen oder Anschläge im Inneren des metallischen Gehäuses 1 ausgebildet.

Alternativ zu einer direkten Strahlungskopplung kann eine Kopplung mittels einem Hohlleiter erfolgen, welcher von der Antenne 5 zur Schlitzantenne 2 führt, oder einem durch das Leuchtengehäuse gebildeten Hohlraumresonator, welcher von der Antenne 5 angeregt wird und das elektrische Feld E erzeugt.

Die Schlitzantenne kann mehrere Schlitze aufweisen, um eine Richtwirkung zu erzielen. Fig. 3 zeigt eine solche Anordnung mit vier Schlitzen 2, bei der die Schlitze 2 und drei Leuchtmittel 6 auf derselben Seite des Gehäuses 1 angeordnet sind. Die Leuchtmittel 6 sind als streifenförmige LED-Module mit jeweils acht LEDs ausgebildet. Zwischen den Leuchtmitteln 6 (LED-Modulen) sind die Schlitze 2 angeordnet. Der Abstand zwischen zwei Schlitzen 2, die bezüglich ihrer Haupterstreckungsrichtung parallel verlaufen, ist größer als λ/2.

Fig. 4 zeigt eine Leuchte gemäß der vorliegenden Erfindung, bei der die Schlitzantenne 2 nicht rechteckig ausgebildet ist. Die in Fig. 4 gezeigte Leuchte weist ein kreisrundes metallisches Gehäuse 1, einen kreisbogenförmigen auf der oberen Seite des runden Gehäuses 1 befindlichen Schlitz 2, ein Leuchtmittel (nicht gezeigt), eine das Leuchtmittel abdeckende lichtdurchlässige runde Abdeckung 3 und das im Inneren der Leuchte angeordnetes Betriebsgerät 4 (nicht gezeigt) für das Leuchtmittel auf.

Der die Schlitzantenne bildende Schlitz 2 weist eine einheitliche Breite auf und verläuft parallel zu der Außenkannten 3a der runden Abdeckung 3, wobei der Umfang des Kreisbogens so gewählt ist, dass die Länge der Geraden zwischen den Enden des Kreisbogens der Hälfte oder einem Vielfachem der Hälfte der Wellenlänge des Funksignals (λ/2 oder n*λ/2) entspricht. Die Ankopplung der Antenne 5 des Betriebsgeräts 4 erfolgt, wie oben beschrieben.

Die Figuren 5a bis 5f zeigen Schlitzantennen 2 in unterschiedlichen Formen mit den Maßen für eine Funksignalfrequenz von 2,4 GHz, wobei die Feile die jeweilige Ausrichtung des elektromagnetischen Feldes anzeigen. Wie in den Figuren 5c bis 5f gezeigt, kann die Form der Schlitzantenne 2 einem Zeichen entsprechen, das beispielsweise der Identifizierung der Leuchte oder des Herstellers dient.

In den beschriebenen Ausführungsbeispielen ist die Schlitzantenne 2 an einer der Seiten des Gehäuses 1 ausgebildet. Es ist jedoch auch möglich zumindest an zwei unterschiedlichen Seiten des Gehäuses 1 jeweils zumindest eine Schlitzantenne 2 anzuordnen, die mittels der Strahlungskopplung, dem Hohlleiter oder dem Hohlraumresonator mit der Antenne des Betriebsgeräts 4 gekoppelt sind.

Alternativ können in der Leuchte mehrere Betriebsgeräte 1 und/oder ein anderes Gerät mit Funkfunktion (Repeater, Funknetzwerkmodul für kabellosen Internetzugang) angeordnet sein, wobei jede Geräteantenne mittels der Strahlungskopplung, dem Hohlleiter oder dem Hohlraumresonator mit einer anderen Schlitzantenne 2 gekoppelt ist.

Die Position des Betriebsgeräts 4 wird unter Berücksichtigung der Lage seiner Antenne 5 in dem Gehäuse 1 der Leuchte so gewählt das eine optimale Anregung der Schlitzantenne 2 möglich ist. Für unterschiedliche Betriebsgeräte 4 können in dem Gehäuse dazu unterschiedliche Positionierhilfen vorgesehen sein, so dass durch nur ein Leuchtengehäuse mehrere Konfigurationen möglich sind und insbesondere auch Betriebsgeräte 4 eingesetzt werden können, die unterschiedliche Funksignale (Bluetooth, WiFi) verwenden.

In den beschriebenen Ausführungsbeispielen kann der die Schlitzantenne bildende Schlitz 2 offen sein oder mit einem dielektrischen Füllmaterial verschlossen werden. Dass die elektrische Material kann dabei entweder auf den offenen Bereich des Schlitzes beschränkt sein oder aber auf der Innen- und/oder Außenseite des Gehäuses aufgebracht werden. Das an einer Fläche aufgebrachte Material weist dabei vorzugsweise eine reliefartige Oberfläche auf, so das das die elektrische Material in den offenen Bereich des Schlitzes dringt.

## Patentansprüche

1. Leuchte, aufweisend
zumindest ein Leuchtmittel (6),
ein metallisches Leuchtengehäuse (1), und
zumindest ein in dem Leuchtengehäuse (1) angeordnetes Betriebsgerät (4) für das zumindest eine Leuchtmittel (6), wobei
das Betriebsgerät (4) eine Antenne (5) zum Senden und/oder Empfangen eines Funksignals aufweist,
das Leuchtengehäuse (1) zumindest eine Schlitzantenne (2) aufweist, die mittels Strahlungskopplung, einem Hohlleiter oder einem Hohlraumresonator mit der Antenne (5) des Betriebsgeräts (4) für die Übertragung des Funksignals außerhalb des Leuchtengehäuses (1) gekoppelt ist, und
das Betriebsgerät (4) ein Gehäuse aufweist, an dem die Antenne (5) zum Senden und Empfangen des Funksignals angeordnet ist.

2. Leuchte nach Anspruch 1, wobei
der Hohlraumresonator durch das Leuchtengehäuse (1) gebildet ist.

3. Leuchte nach Anspruch 1 oder 2, wobei
die Schlitzantenne (2) mehrere Schlitze aufweist und eine Schlitzgruppenantenne ist.

4. Leuchte nach einem der vorrangegangenen Ansprüche, wobei
die Schlitzantenne (2) an einer Seite des Leuchtengehäuses (1) angeordnet ist, an der das zumindest eine Leuchtmittel (6) angeordnet ist.

5. Leuchte nach Anspruch 3 und 4, wobei
die Leuchte mehrere Leuchtmittel (6) aufweist und die Leuchtmittel (6) und die Schlitze (2) zumindest in einer Ausdehnungsrichtung alternierend nebeneinander auf der Seite des Leuchtengehäuses (1) angeordnet sind.

6. Leuchte nach Anspruch 4 oder 5, wobei
die Leuchte eine lichtdurchlässige Abdeckung (3) aufweist, welche die Schlitzantenne (2) und das zumindest eine Leuchtmittel (6) abdeckt.

7. Leuchte nach einem der vorrangegangenen Ansprüche, wobei
die Schlitzlänge der Schlitzantenne (2) der Hälfte oder einem Vielfachen der Hälfte der Wellenlänge des Funksignals entspricht.

8. Leuchte nach einem der vorrangegangenen Ansprüche, wobei
zumindest an zwei unterschiedlichen Seiten des Leuchtengehäuses (1) jeweils zumindest eine Schlitzantenne (2) angeordnet ist, die mittels der Strahlungskopplung, dem Hohlleiter oder dem Hohlraumresonator mit der Antenne (5) des Betriebsgeräts (4) gekoppelt sind.

9. Leuchte nach einem der vorrangegangenen Ansprüche, wobei
die Leuchte mehrere der Betriebsgeräte (4) und mehrere der Schlitzantennen (2) aufweist und jede Antenne (5) mittels der Strahlungskopplung, dem Hohlleiter oder dem Hohlraumresonator mit einer anderen Schlitzantenne (2) gekoppelt ist.

10. Leuchte nach einem der vorrangegangenen Ansprüche, wobei
in dem Schlitz der Schlitzantenne (2) ein dielektrisches Füllmaterial angeordnet ist und/oder
das dielektrische Material zumindest auf einer Seite des Schlitzes der Schlitzantenne (2) den Schlitz abdeckt.

11. Leuchte nach einem der vorrangegangenen Ansprüche, wobei
zumindest ein Schlitz der Schlitzantenne (2) keine rechteckige Form aufweist.

12. Leuchte nach Anspruch 10, wobei
der Schlitz in seiner Haupterstreckungsrichtung der Schlitzantenne (2) zumindest teilweise parallel zu einer Kante der Leuchte verläuft.

13. Leuchte nach Anspruch 12, wobei
die Kante eine Kante des Leuchtengehäuses (1) oder eine Kante einer lichtdurchlässigen Abdeckung (3) der Leuchte ist.

## Claims

1. Luminaire comprising
at least one lamp (6),
a metal luminaire housing (1), and
at least one operating device (4) arranged in the luminaire housing (1) for the at least one lamp (6), wherein
the operating device (4) has an antenna (5) for transmitting and/or receiving a radio signal,
the luminaire housing (1) has at least one slot antenna (2) which is coupled by means of radiation coupling, a waveguide or a cavity resonator to the antenna (5) of the operating device (4) for the transmission of the radio signal outside the luminaire housing (1), and
the operating device (4) has a housing on which the antenna (5) for transmitting and receiving the radio signal is arranged.

2. Luminaire according to claim 1, wherein
the cavity resonator is formed by the luminaire housing (1).

3. Luminaire according to claim 1 or 2, wherein
the slot antenna (2) comprises a plurality of slots and is a slot array antenna.

4. Luminaire according to any of the preceding claims, wherein
the slot antenna (2) is arranged on one side of the luminaire housing (1) on which the at least one lamp (6) is arranged.

5. Luminaire according to claims 3 and 4, wherein
the luminaire comprises a plurality of lamps (6) and the lamps (6) and the slots (2) are arranged, at least in one direction of extension, alternately next to one another on the side of the luminaire housing (1).

6. Luminaire according to claim 4 or 5, wherein
the luminaire has a transparent cover (3) which covers the slot antenna (2) and the at least one lamp (6).

7. Luminaire according to any of the preceding claims, wherein
the slot length of the slot antenna (2) corresponds to half or a multiple of half the wavelength of the radio signal.

8. Luminaire according to any of the preceding claims, wherein
at least one slot antenna (2) is arranged at least on two different sides of the luminaire housing (1) and is coupled to the antenna (5) of the operating device (4) by means of the radiation coupling, the waveguide or the cavity resonator.

9. Luminaire according to any of the preceding claims, wherein
the luminaire comprises a plurality of the operating devices (4) and a plurality of the slot antennas (2) and each antenna (5) is coupled to another slot antenna (2) by means of the radiation coupling, the waveguide or the cavity resonator.

10. Luminaire according to any of the preceding claims, wherein
a dielectric filling material is arranged in the slot of the slot antenna (2) and/or
the dielectric material covers the slot at least on one side of the slot of the slot antenna (2).

11. Luminaire according to any of the preceding claims, wherein
at least one slot of the slot antenna (2) does not have a rectangular shape.

12. Luminaire according to claim 10, wherein,
in its main extension direction of the slot antenna (2), the slot extends at least partially in parallel with an edge of the luminaire.

13. Luminaire according to claim 12, wherein
the edge is an edge of the luminaire housing (1) or an edge of a transparent cover (3) of the luminaire.

## Revendications

1. Luminaire, présentant
au moins un moyen lumineux (6),
un boîtier de luminaire (1) métallique, et
au moins un appareil de commande (4) disposé dans le boîtier de luminaire (1) pour l'au moins un moyen lumineux (6), dans lequel
l'appareil de commande (4) présente une antenne (5) pour l'émission et/ou la réception d'un signal radio,
le boîtier de luminaire (1) présente au moins une antenne à fente (2) qui est couplée au moyen d'un couplage de rayonnement, d'un guide d'ondes ou d'un résonateur à cavité à l'antenne (5) de l'appareil de commande (4) pour la transmission du signal radio à l'extérieur du boîtier de luminaire (1), et
l'appareil de commande (4) présente un boîtier sur lequel est disposée l'antenne (5) pour l'émission et la réception du signal radio.

2. Luminaire selon la revendication 1, dans lequel
le résonateur à cavité est formé par le boîtier de luminaire (1).

3. Luminaire selon la revendication 1 ou 2, dans lequel
l'antenne à fente (2) présente plusieurs fentes et est une antenne à réseau de fentes.

4. Luminaire selon l'une des revendications précédentes, dans lequel
l'antenne à fente (2) est disposée sur un côté du boîtier de luminaire (1) sur lequel l'au moins un moyen lumineux (6) est disposé.

5. Luminaire selon la revendication 3 ou 4, dans lequel
le luminaire présente plusieurs moyens lumineux (6) et les moyens lumineux (6) et les fentes (2) sont disposés au moins dans une direction d'étendue alternativement les uns à côté des autres sur le côté du boîtier de luminaire (1).

6. Luminaire selon la revendication 4 ou 5, dans lequel
le luminaire présente un moyen de recouvrement (3) translucide qui recouvre l'antenne à fente (2) et l'au moins un moyen lumineux (6).

7. Luminaire selon l'une des revendications précédentes, dans lequel
la longueur de fente de l'antenne à fente (2) correspond à la moitié ou à un multiple de la moitié de la longueur d'onde du signal radio.

8. Luminaire selon l'une des revendications précédentes, dans lequel
respectivement au moins une antenne à fente (2) est disposée au moins sur deux côtés différents du boîtier de luminaire (1) , laquelle est couplée à l'antenne (5) de l'appareil de commande (4) au moyen du couplage de rayonnement, du guide d'ondes ou du résonateur à cavité.

9. Luminaire selon l'une des revendications précédentes, dans lequel
le luminaire présente plusieurs appareils de commande (4) et plusieurs antennes à fente (2) et chaque antenne (5) est couplée à une autre antenne à fente (2) au moyen du couplage de rayonnement, du guide d'ondes ou du résonateur à cavité.

10. Luminaire selon l'une des revendications précédentes, dans lequel
un matériau de remplissage diélectrique est disposé dans la fente de l'antenne à fente (2) et/ou
le matériau diélectrique recouvre la fente au moins sur un côté de la fente de l'antenne à fente (2).

11. Luminaire selon l'une des revendications précédentes, dans lequel
au moins une fente de l'antenne à fente (2) ne présente pas une forme rectangulaire.

12. Luminaire selon la revendication 10, dans lequel
la fente s'étend dans sa direction d'extension principale de l'antenne à fente (2) au moins partiellement parallèlement à un bord du luminaire.

13. Luminaire selon la revendication 12, dans lequel
le bord est un bord du boîtier de luminaire (1) ou un bord d'un moyen de recouvrement (3) translucide du luminaire.
